# FASCICULE DE BREVET EUROPEEN

(11) **EP 3 435 401 B1**
(45) Date de publication et mention de la délivrance du brevet: **22.10.2025**
(21) Numéro de dépôt: 18182582.9
(22) Date de dépôt: 10.07.2018
(51) Int. Cl.: H01J 23/16, H01J 23/24, H01J 23/28

(54) **GUIDE A ONDE LENTE POUR TUBE A ONDES PROGRESSIVES**
LANGSAMER WELLENLEITER FÜR WANDERFELDRÖHRE
SLOW WAVE GUIDE FOR PROGRESSIVE WAVE TUBES

(30) Priorité: 27.07.2017 FR 1700801
(43) Date de publication de la demande: 30.01.2019
(73) Titulaire: THALES, 92190 Meudon (FR)
(72) Inventeur: DURAND, Alain, 92250 LA GARENNE COLOMBES (FR)
(74) Mandataire: Atout PI Laplace

(56) Documents cités:
- FR-A1- 2 510 814
- KR-A- 20170 025 508
- US-A- 4 129 803
- US-A1- 2003 030 390
- US-A1- 2012 081 003

## Description

La présente invention concerne une ligne à retard ou guide à onde lente pour tube à ondes progressives d'acronyme TOP.

Dans la plupart des tubes hyperfréquence l'interaction entre l'onde et le faisceau est décomposée en deux étapes :
- une première étape: obtenir un groupement des électrons en paquets, c'est-à-dire réaliser une modulation de densité du courant du faisceau au rythme du signal hyperfréquence; et
- une deuxième étape: placer les paquets d'électrons ainsi obtenus dans une phase où ils sont ralentis par le champ afin de céder leur énergie à l'onde.

Dans le cas des TOP, le groupement des électrons en paquet est obtenu en plaçant le faisceau dans le champ d'une ondes progressives dont la vitesse de phase est égale à la vitesse des électrons. Dans un repère mobile les électrons voient le champ d'une onde stationnaire. Les électrons sont ralentis sur une alternance et accélérés sur la suivante. Un paquet d'électrons se forme autour de la phase pour laquelle on passe d'un champ accélérateur à un champ décélérateur.

Un guide d'onde classique, de section rectangulaire ou cylindrique ne convient pas pour l'interaction car la vitesse de phase de l'onde qui se propage dans ce guide est supérieure à la vitesse de la lumière alors que la vitesse des électrons est inférieure à la vitesse de la lumière. De plus il faut un champ électrique parallèle au déplacement des électrons alors que le mode fondamental des guides rectilignes de section rectangulaire ou cylindrique est perpendiculaire à l'axe du guide. Pour obtenir une vitesse de phase inférieure à celle de la lumière il faut un guide spécial appelé guide à ondes lentes ou ligne à retard. Le plus souvent la ligne à retard est une ligne périodique obtenue en translatant une cellule de base. C'est le cas de l'hélice, de la ligne à cavités couplées, de la ligne interdigitale, ...

Dans le domaine des TOP fonctionnant aux longueurs d'onde millimétriques on utilise souvent une ligne à retard dite en guide replié. Cette ligne est obtenue en positionnant de manière périodique des sections de guide d'onde rectangulaire perpendiculaires à l'axe du faisceau, et en reliant de manière alternative les sections de guide droit par des coudes plan E à 180°. La vue de travers du guide replié a la forme d'un serpentin. Le trou de glissement du faisceau est situé au milieu de la section droite de guide rectangulaire. Le champ électrique dans le guide est perpendiculaire au grand coté du guide, et donc parallèle au déplacement des électrons, ce qui permet de moduler le faisceau. L'électron se déplace donc dans le trou de glissement, débouche dans la section de guide droit où il subit l'action du champ électrique (espace d'interaction), retraverse le trou de glissement et débouche dans l'espace d'interaction suivant. L'électron voit donc les espaces d'interaction successifs avec une période égale au pas de la ligne alors que la période géométrique de la ligne est égale à deux fois le pas. La longueur du guide d'onde replié (partie droite et coudes) est déterminée pour que le déphasage de l'onde dans le guide corresponde à la variation de phase liée au déplacement des électrons d'un espace d'interaction au suivant.

Cette ligne en guide replié présente une analogie avec la ligne à cavités couplées par des iris alternés si l'on assimile la section droite de guide rectangulaire à une cavité où se produit l'interaction onde faisceau, et les coudes plan E aux iris de couplage (voir figure 11a). La particularité de cette ligne est d'imposer la même dimension pour la largeur de la cavité et la largeur de l'iris ( le grand côté du guide rectangulaire), ce qui ne permet pas d'ajuster la bande passante.

US4129803A, US2003/030390A1 et US 2012/081003A1 décrivent des guides à onde lente pour TOP. Cependant, ils ne divulguent pas une plaque centrale avec une série de fentes débouchantes. FR2510814A1 décrit des guides à onde lente à iris pour TOP. Cependant, des iris ne sont pas présents dans des lames successives de la plaque centrale alternativement sur les faces inférieure et supérieure de la plaque centrale.

Il est connu de réaliser des lignes à retard comme illustré sur les figures 1 à 5, qui représentent schématiquement la réalisation plaque centrale qui est ensuite mise entre une plaque inférieure et une plaque supérieure permettant de fermer le guide d'onde.

La figure 1 représente une plaque centrale 1, dans laquelle est effectué un perçage d'un trou de glissement 2 du faisceau d'électrons dans le sens de la longueur de la plaque centrale 1. La plaque centrale 1 a une forme de parallélépipède rectangle dont les faces sont parallèles à l'axe du trou de glissement 2 et symétriques par rapport à l'axe du trou de glissement 2.

Comme représenté sur la figure 2, une fente débouchante 3, ayant une forme de serpentin, est réalisée dans la plaque centrale 1, ou en d'autres termes sur toute l'épaisseur de la plaque 1, sur l'essentiel de la longueur de la plaque centrale 1, ayant ses replis ou méandres dans le sens de la largeur de la plaque centrale 1.

La plaque centrale 1 usinée est équivalente à deux peignes 4, 5 imbriqués, comme illustré sur la figure 3, reliés aux extrémités (hachures différentes). C'est d'ailleurs une technologie alternative pour réaliser cette ligne (en utilisant deux peignes et deux règles pour positionner les peignes). Le pas de la fente 3 est la distance entre portions successives de la fente 3 (ou trous successifs) selon l'axe longitudinal. La période géométrique de la fente 3 est égale à deux fois le pas.

L'enlèvement de matière qui accompagne l'usinage de la fente 3 de la plaque centrale 1 libère les contraintes qui peuvent se traduire par des déformations de la plaque centrale 1. Ainsi, il peut apparaître en particulier un déplacement longitudinal ou un déplacement transverse d'un peigne par rapport à l'autre, comme illustré respectivement sur les figures 4 et 5.

Le déplacement longitudinal d'un peigne par rapport à l'autre, comme illustré sur la figure 4, modifie la largeur de la fente 3 qui n'est plus régulière. En se déplaçant le long de l'axe du faisceau, dans le trou de glissement 2, un électron voit un espace d'interaction court suivi d'un espace d'interaction long (portions de la fente 3). La période du guide d'onde replié, ou en d'autres termes la période de la fente 3, vue par le faisceau d'électrons n'est plus le pas de la fente 3 mais environ le double. On a donc une bipériodicité qui peut se traduire par une forte désadaptation et des risques d'oscillations.

Le déplacement transverse d'un peigne par rapport à l'autre, comme illustré sur la figure 5, se traduit par un décalage du tunnel de glissement d'une dent d'un peigne à la dent suivante de l'autre peigne. Il y a alors bipériodicité et risque d'oscillation. De plus, le défaut d'alignement réduit la section utile pour le transport du faisceau, car il induit des portions décalées du trou de glissement 2, et se traduit par une interception plus importante du faisceau d'électrons, ce qui limite la puissance moyenne du tube à ondes progressives utilisant un tel guide d'onde.

En outre une combinaison des problèmes induits par un glissement longitudinal et par un glissement transverse des deux peignes l'un par rapport à l'autre est également possible.

Les figures 6 et 7 représentent schématiquement un guide d'onde respectivement en vue éclatée et en vue de coupe selon l'axe longitudinal de la plaque centrale 1.

Sur l'exemple représenté, le guide d'onde comprend une plaque centrale 1 munie d'un trou de glissement de faisceau 2, rectiligne de même direction que l'axe longitudinal de la plaque centrale 1, et comprend une fente 3, usinée au travers de la plaque centrale 1. Une plaque inférieure 6 et une plaque supérieure 7 ferment le guide d'onde, la fente 3 ayant ses replis dans le sens de la largeur de la plaque centrale 1. Sur cet exemple, nullement limitatif, les replis ou méandres du guide d'onde replié ou fente 3 sont en forme de créneaux ou rectangulaires.

Un but de l'invention est de pallier les problèmes précédemment cités.

L'invention est exposée dans le jeu de revendications joint, comprenant une fente repliée en forme de serpentin ayant ses replis dans le sens de l'épaisseur du guide, i.e. dans le sens de l'épaisseur de la plaque centrale, soit à 90° du sens de la largeur de l'état de l'art.

Un guide à onde lente pour tube à ondes progressives ou guide d'onde replié dont les replis ou iris sont dans le sens de l'épaisseur de la plaque centrale, i.e. dans le sens de l'épaisseur du guide, permet de ne pas avoir les problèmes de déplacement longitudinal et/ou transverse.

L'invention sera mieux comprise à l'étude de quelques modes de réalisation décrits à titre d'exemples nullement limitatifs et illustrés par les dessins annexés sur lesquels :
- la figure 1 à 7, 10, 11a et 11b illustrent schématiquement des exemples de réalisation de guides d'onde replié, selon l'état de la technique;
- les figures 8 à 9, 11c, 12a à 12c illustrent schématiquement divers modes de réalisation d'un guide à onde lente, selon divers aspects de l'invention.

Sur l'ensemble des figures, les éléments ayant des références identiques sont similaires.

Dans la présente description, les modes de réalisation décrits sont nullement limitatifs, et les caractéristiques et fonctions bien connues de l'homme du métier ne sont pas décrites en détails.

Les figures 8 et 9 représentent un guide d'onde replié dont les replis sont en forme de créneaux.

On perce un trou de glissement de faisceau 2, rectiligne, de même direction que l'axe longitudinal d'une plaque centrale 1, et on perce une série de fentes débouchantes parallèles dans la plaque centrale 1, les fentes étant perpendiculaires au trou de glissement 2, formant une série de lames entre deux fentes consécutives, et on réalise des iris formant les replis d'une fente repliée 3, en usinant alternativement les lames successives sur une face puis l'autre de la plaque ligne à retard 1, ou en usinant alternativement des plaques inférieure 6 et supérieure 7 en regard des fentes, ou pour partie les deux.

Ainsi, on obtient un guide d'onde comprenant une plaque centrale 1 comprenant un trou de glissement de faisceau 2, rectiligne de même direction que l'axe longitudinal de la plaque centrale 1, et comprenant une fente repliée 3, la plaque centrale 1 étant disposée entre une plaque inférieure 6 et une plaque supérieure 7 fermant le guide d'onde, la fente repliée 3 ayant ses replis dans le sens de l'épaisseur de la plaque centrale 1. Sur cet exemple non limitatif, les replis du guide d'onde replié 3 sont réalisés par des iris usinés alternativement dans des lames successives de la plaque centrale 1 sur une face puis l'autre de la plaque centrale 1, ou usinés alternativement dans les plaques inférieure 6 et supérieure 7 en regard des fentes séparant les lames, ou alternativement partiellement dans une lame de la plaque centrale 1 et une des plaque inférieure 6 ou supérieure 7.

La plaque ligne à retard peut être faite de cuivre, d'alliage de cuivre (tungstène-cuivre W-Cu, molybdène-cuivre Mo-Cu), de molybdène, ou de tout autre matériau ayant une bonne conductivité thermique, et non magnétisable afin de ne pas perturber le champ magnétique de focalisation du faisceau.

L'utilisation du molybdène ou d'un matériau réfractaire permet d'avoir une température de fusion élevée, ce qui est avantageux en cas de bombardement par le faisceau d'électrons.

Réaliser les plaques inférieure et supérieure dans le même matériau que la plaque centrale permet d'éviter les problèmes de dilatation différentielle lors du brasage.

Cet exemple n'est pas limitatif, car toute variante de fente repliée 3 dont les replis ou méandres sont dans le sens de l'épaisseur de la plaque centrale 1 convient, par exemple avec des iris formant les replis de forme arrondie ou circulaire.

Les figures 11a et 11b concernent des lignes selon l'état de l'art, avec des iris en forme de coude plan E à 180° pour la figure 11a et avec des iris droits de longueur inférieure au pas pour le figure 11b. Ces figures représentent, une vue de coupe de la ligne de la plaque centrale 1, selon un plan parallèle aux faces supérieure et inférieure de la plaque centrale 1, passant par l'axe longitudinal du trou de glissement de faisceau 2. Les iris 9 formant les replis sont représentés en grisé par des petits points.

La figure 11c représente une vue de coupe des plaques 1, 6 et 7 assemblées, selon un plan perpendiculaire aux faces supérieure et inférieure de la plaque centrale 1, passant par l'axe longitudinal du trou de glissement de faisceau 2. Les iris 9 formant les replis sont représentés en grisé par des petits points.

Les figures 12a, 12b et 12c représentent divers modes de réalisation d'un guide d'onde selon un aspect de l'invention, avec des replis ou iris de la fente repliée 3 en forme de créneaux, i.e. avec des coudes à 90°. On peut considérer, dans ces cas, que les replis de la fente replié 3 sont réalisés au moyen de fentes débouchantes parallèles dans la plaque centrale 1, les fentes 10 étant perpendiculaires au trou de glissement 2, formant une série de lames entre deux fentes consécutives. Sur les figures 12b et 12c, les graphes de droite représentent le diagramme de dispersion de la ligne périodique, également appelé diagramme de Brillouin, qui présente en abscisse le déphasage de l'onde pour un pas p (donc d'un espace d'interaction au suivant) et en ordonnée la pulsation ω = 2πF, F représentant la fréquence en Hz et β la constante de propagation de l'onde en rad/m.

En ce cas, il est possible de considérer la fente repliée 3 comme une suite de cavités parallélépipédiques 10 couplées par des iris 9 également parallélépipédiques.

Dans le cas de la figure 12a, la caractéristique de la fente repliée 3, est que la largeur de la cavité est égale à la largeur de l'iris, i.e. l'épaisseur de la plaque centrale 1, quand la fente repliée 3 est entièrement usinée dans la plaque centrale 1. En variante, il est possible de choisir une largeur d'iris différente de la largeur de la cavité afin de choisir le mode sur lequel s'effectue l'interaction et d'ajuster la largeur de bande du tube.

**Il** est possible, en variante, comme illustré sur la figure 12b, de prendre une largeur d'iris inférieure à celle de la cavité, ce qui implique une fréquence de résonance de l'iris supérieure à celle de la cavité: dans ce cas le mode le plus bas en fréquence (celui avec lequel interagit le faisceau) est le mode de cavité. Réduire la largeur de l'iris diminue la bande passante du mode (et celle du tube à ondes progressives correspondant), mais augmente la marge par rapport à l'oscillation à fréquence 2π.

On ne peut pas usiner un iris plus large que le reste de la fente repliée 3, mais il est possible, comme illustré sur la figure 12c, d'usiner un iris en lui donnant la forme d'un guide à nervure (ou guide ridgé) pour obtenir une fréquence de résonance de l'iris inférieure à celle de la cavité. Le mode le plus bas est alors le mode d'iris.

## Revendications

1. Guide à onde lente pour tube à ondes progressives comprenant une plaque inférieure (6) et une plaque supérieure (7) fermant le guide d'onde, respectivement disposées sur une face inférieure et une face supérieure d'une plaque centrale (1), dans lequel :
- la plaque centrale (1) comprend :
- un trou de glissement de faisceau (2), rectiligne de même direction que l'axe longitudinal de la plaque centrale (1), et
- une série de fentes débouchant sur les faces inférieure et supérieure de la plaque centrale (1), les fentes étant parallèles dans la plaque centrale (1), les fentes étant disposées perpendiculairement au trou de glissement (2), et formant une série de lames entre deux fentes consécutives parallèles,
- des iris formant des replis d'une fente repliée (3), ces iris étant présents dans les lames successives de la plaque centrale (1) alternativement sur les faces inférieure et supérieure de la plaque centrale (1),
- la fente (3) repliée étant en forme de serpentin ayant ses replis selon la direction de l'épaisseur de la plaque centrale (1), l'épaisseur étant mesurée entre la face inférieure et la face supérieure de la plaque centrale (1), les replis étant situés alternativement du côté face inférieure et du côté face supérieure de la plaque (1).

2. Guide selon la revendication 1, dans lequel un repli est en forme de créneau.

3. Guide selon la revendication 1, dans lequel un repli est de forme arrondie ou circulaire.

4. Guide selon l'une des revendications précédentes, dans lequel la plaque centrale (1) est en cuivre, en alliage de cuivre ou en molybdène.

5. Guide selon l'une des revendications précédentes, dans lequel les plaques inférieure (6) et supérieure (7) sont en cuivre, en alliage de cuivre ou en molybdène.

6. Procédé de fabrication d'un guide à onde lente pour tube à ondes progressives, selon l'une des revendications précédentes, comprenant des étapes consistant à :
- percer un trou de glissement de faisceau (2), rectiligne de même direction que l'axe longitudinal d'une plaque centrale (1) ;
- percer une série de fentes débouchantes parallèles dans la plaque centrale (1), les fentes étant perpendiculaires au trou de glissement (2), formant une série de lames entre deux fentes consécutives parallèles ;
- réaliser des iris formant des replis d'une fente repliée (3), en usinant alternativement les lames successives sur une face inférieure puis une face supérieure de la plaque centrale (1); et
- une étape consistant à fermer le guide par une plaque inférieure (6) et une plaque supérieure (7), fixées respectivement sur la face inférieure et sur la face supérieure de la plaque centrale (1).

## Patentansprüche

1. Langsamer Wellenleiter für eine Wanderfeldröhre, umfassend eine untere Platte (6) und eine obere Platte (7), die den Wellenleiter verschließen, die jeweils auf einer unteren Fläche und einer oberen Fläche einer mittleren Platte (1) angeordnet sind, wobei:
- die mittlere Platte (1) umfasst:
- ein Strahlgleitloch (2), geradlinig in der gleichen Richtung wie die Längsachse der mittleren Platte (1) und
- eine Reihe von Schlitzen, die auf der unteren und oberen Fläche der mittleren Platte (1) münden, wobei die Schlitze in der mittleren Platte (1) parallel sind, wobei die Schlitze senkrecht zu dem Gleitloch (2) angeordnet sind, und zwischen zwei konsekutiven parallelen Schlitzen eine Reihe von Lamellen bilden,
- Iriden, die Biegungen eines gebogenen Schlitzes (3) bilden, wobei die Iriden in den aufeinanderfolgenden Lamellen der mittleren Platte (1) abwechselnd auf der unteren und der oberen Fläche der mittleren Platte (1) vorhanden sind,
- wobei der gebogene Schlitz (3) in Serpentinenform seine Biegungen gemäß der Dickenrichtung der mittleren Platte (1) aufweist, wobei die Dicke zwischen der unteren Fläche und der oberen Fläche der mittleren Platte (1) gemessen wird, wobei die Biegungen sich abwechselnd auf der Seite der unteren Fläche und der Seite der oberen Fläche der Platte (1) befinden.

2. Leiter nach Anspruch 1, wobei eine Biegung in Zinnenform vorliegt.

3. Leiter nach Anspruch 1, wobei eine Biegung in gerundeter oder kreisförmiger Form vorliegt.

4. Leiter nach einem der vorstehenden Ansprüche, wobei die mittlere Platte (1) aus Kupfer, einer Kupferlegierung oder aus Molybdän besteht.

5. Leiter nach einem der vorstehenden Ansprüche, wobei die untere (6) und obere Platte (7) aus Kupfer, einer Kupferlegierung oder aus Molybdän bestehen.

6. Verfahren zum Anfertigen eines langsamen Wellenleiters für eine Wanderfeldröhre nach einem der vorstehenden Ansprüche, umfassend die Schritte bestehend aus:
- dem Bohren eines Strahlgleitlochs (2), geradlinig in der gleichen Richtung wie die Längsachse der mittleren Platte (1);
- dem Bohren einer Reihe von Schlitzen, die parallel in der mittleren Platte (1) münden, wobei die Schlitze senkrecht zu dem Gleitloch (2) vorliegen, zwischen zwei konsekutiven parallelen Schlitzen eine Reihe von Lamellen bilden;
- dem Herstellen von Iriden, die Biegungen eines gebogenen Schlitzes (3) bilden, indem die aufeinanderfolgenden Lamellen auf einer unteren Fläche, dann einer oberen Fläche der mittleren Platte (1) abwechselnd bearbeitet werden; und
- einem Schritt, der aus dem Verschließen des Leiters durch eine untere Platte (6) und eine obere Platte (7) besteht, die jeweils auf der unteren Fläche und auf der oberen Fläche der mittleren Platte (1) befestigt werden.

## Claims

1. Slow waveguide for travelling wave tube, comprising a bottom plate (6) and a top plate (7) which close the waveguide and are respectively arranged on a bottom face and a top face of a central plate (1), wherein:
- the central plate (1) comprises:
- a beam slip hole (2) which is rectilinear in the same direction as the longitudinal axis of the central plate (1), and
- a series of slits opening on the bottom and top faces of the central plate (1), the slits being parallel in the central plate (1), the slits being arranged at right angles to the slip hole (2), and forming a series of blades between two parallel consecutive slits,
- irises forming the folds of a folded slit (3), these irises being present in the successive blades of the central plate (1) alternately on the bottom and top faces of the central plate (1),
- the folded slit (3) being in the form of a snake having its folds in the direction of the thickness of the central plate (1), the thickness being measured between the bottom face and the top face of the central plate (1), the folds being located alternately on the bottom face side and on the top face side of the plate (1).

2. Guide according to claim 1, wherein a fold is in the form of a notch.

3. Guide according to claim 1, wherein a fold is of rounded or circular form.

4. Guide according to any one of the preceding claims, wherein the central plate (1) is made of copper, of copper alloy or of molybdenum.

5. Guide according to any one of the preceding claims, wherein the bottom (6) and top (7) plates are made of copper, of copper alloy or of molybdenum.

6. Method for fabricating a slow waveguide for travelling wave tube according to any one of the preceding claims, comprising steps of:
- drilling a beam slip hole (2) which is rectilinear in the same direction as the longitudinal axis of a central plate (1);
- drilling a series of parallel open slits in the central plate (1), the slits being at right angles to the slip hole (2), forming a series of blades between two parallel consecutive slits;
- producing irises forming the folds of a folded slit (3), by alternately machining the successive blades on a bottom face then a top face of the central plate (1); and
- a step of closing the guide by a bottom plate (6) and a top plate (7), which are fixed respectively onto the bottom face and onto the top face of the central plate (1).
